# FASCICULE DE BREVET EUROPEEN

(11) **EP 0 761 534 B1**
(45) Date de publication et mention de la délivrance du brevet: **30.06.1999**
(21) Numéro de dépôt: 96401855.0
(22) Date de dépôt: 29.08.1996
(51) Int. Cl.: B65B 3/36, B65B 3/04, B05B 7/14

(54) **Dispositif de remplissage du réservoir d'un pulvérisateur de produits phytosanitaires**
Vorrichtung zum Befüllen eines Vorratsbehälters einer Versprühvorrichtung für phytosanitäre Produkte
Device for filling a reservoir of a device for pulverising phytosanitary products

(30) Priorité: 01.09.1995 FR 9510309
(43) Date de publication de la demande: 12.03.1997
(73) Titulaire: EXEL INDUSTRIES, 51200 Epernay (FR)
(72) Inventeur: Ballu, Patrick, 51100 Reims (FR)
(74) Mandataire: Colas, Jean-Pierre

(56) Documents cités:
- US-A- 2 608 373

## Description

La présente invention est relative à un dispositif de remplissage du réservoir d'un pulvérisateur de produits phytosanitaires en solution aqueuse, et, plus particulièrement, à un tel dispositif comprenant des moyens de raccordement à une source d'eau sous pression et un clapet anti-retour placé dans ces moyens de raccordement et monté passant de la source vers le réservoir.

On connaît un pulvérisateur de ce type, conçu pour être utilisé par des jardiniers amateurs ou professionnels. Ce pulvérisateur comprend classiquement une lance de pulvérisation alimentée par un réservoir sous pression contenant une solution aqueuse d'un produit phytosanitaire. Une dose de ce produit étant introduite dans le réservoir, celui-ci est fermé et raccordé au réseau de distribution d'eau, par exemple au moyen d'un raccord "rapide". Sous la pression de l'eau du réseau, le clapet anti-retour s'ouvre et le réservoir se remplit jusqu'à ce que l'air initialement contenu dans le réservoir soit comprimé à la pression qui équilibre celle de l'eau du réseau.

Ce dispositif autorise ainsi un remplissage commode du réservoir tout en comprimant l'air qui y est emprisonné. Malheureusement, la pression d'eau des réseaux de distribution varie largement, couramment de 2 à 10 bars. On conçoit que, conformément à la loi de Mariotte, le volume de l'air comprimé dans le réservoir va alors être fonction de la pression de l'eau du réseau. Il en résulte que le volume d'eau contenu dans le réservoir varie avec cette pression. Cette variation perturbe alors le dosage du produit phytosanitaire initialement introduit, ce qui peut être très dommageable en ce qui concerne l'efficacité du traitement des végétaux concernés.

En outre, si la pression d'eau du réseau est très supérieure à la pression de consigne prévue pour le réservoir, on risque de porter celui-ci à une pression excessive, ce qui peut être dangereux. Après un certain temps de pulvérisation, la pression dans le réservoir peut retomber à un niveau trop bas et l'utilisateur doit alors actionner une pompe manuelle classiquement intégrée au pulvérisateur pour faire remonter la pression dans le réservoir. Le pulvérisateur du type décrit ci-dessus excluant la présence d'une soupape de sécurité s'ouvrant en chuintant dans le domaine de variation de la pression d'eau du réseau, l'utilisateur ne dispose d'aucun moyen signalant, alors qu'il actionne la pompe, qu'une pression suffisante est rétablie dans le pulvérisateur. Il peut poursuivre le pompage au-delà de ce qui est nécessaire, ce qui est fatiguant et inutile.

La présente invention a donc pour but de réaliser un dispositif de remplissage du réservoir d'un pulvérisateur de produits phytosanitaires avec l'eau nécessaire à la formation d'une telle bouillie, qui assure ce remplissage avec un volume d'eau de dilution constant autorisant un dosage précis du produit phytosanitaire contenu dans la bouillie.

La présente invention a aussi pour but de réaliser un tel dispositif qui assure simultanément une mise en pression du réservoir.

La présente invention a également pour but de réaliser un tel dispositif permettant d'établir dans le réservoir, avant une utilisation, un niveau de pression suffisant pour assurer la pulvérisation de l'intégralité du contenu du réservoir.

La présente invention a encore pour but de réaliser un tel dispositif qui soit sûr et qui évite des pollutions éventuelles par débordement de la bouillie lors du remplissage en eau.

On atteint ces buts de l'invention, ainsi que d'autres qui apparaîtront à la lecture de la description qui va suivre, avec un dispositif du type décrit en préambule de la présente description, remarquable en ce qu'il comprend un moyen de clapet taré monté entre le clapet anti-retour et le réservoir, dans le passage de l'eau entrant dans le réservoir, ce clapet étant sensible à la pression dans le réservoir pour couper l'alimentation en eau du réservoir quand cette pression atteint une valeur prédéterminée.

Grâce à ce clapet taré, la quantité d'eau introduite dans le réservoir reste constante, quelle que soit la pression régnant dans le réseau de distribution utilisée pour remplir le réservoir. La dilution du produit phytosanitaire préalablement introduit dans le réservoir peut alors être ajustée de manière précise.

D'autres caractéristiques et avantages de la présente invention apparaîtront à la lecture de la description qui va suivre et à l'examen du dessin annexé dans lequel :
- la figure 1 est une vue en coupe axiale d'un premier mode de réalisation du dispositif suivant l'invention, et
- les figures 2 à 4 sont des vues schématiques en coupe axiale de variantes du dispositif de la figure 1.

On se réfère à la figure 1 du dessin annexé où il apparaît que le dispositif représenté comprend un corps 1 conçu pour se fixer amoviblement sur un col 2ₐ d'un réservoir 2 par tout moyen connu, clippage, goupillage ou vissage, par exemple. A titre illustratif et non limitatif, le corps 1, de révolution, peut être conçu pour se visser sur le col d'un orifice prévu pour l'introduction de la dose de produit phytosanitaire à pulvériser. Le réservoir 2 est classiquement équipé d'une pompe à piston servant à mettre le réservoir sous pression et d'une lance de pulvérisation raccordée au réservoir par un conduit souple, ces divers organes classiques n'étant pas représentés au dessin.

Un joint torique 3 assure l'étanchéité du montage du corps 1 du dispositif sur le col 2ₐ. Le corps 1 comporte un embout 4 conformé pour être connectable à un réseau de distribution, par un raccord "rapide" par exemple, et une base 4ₒ sur laquelle est fixée coaxialement une pièce 5 définissant avec cette base un logement 6 pour un clapet anti-retour 7 chargé contre son siège 8 par un ressort 9 en appui sur la pièce 5.

Suivant la présente invention, un clapet taré 10 est monté sur cette pièce 5, entre la chambre 6 et l'intérieur du réservoir, des trous 11 étant percés radialement dans cette pièce pour assurer une communication de fluide entre la chambre 6 et l'intérieur du réservoir 2 quand le clapet 10 est écarté de son siège, comme représenté à la figure 1.

Le siège du clapet 10 est constitué par un perçage axial 5ₐ formé dans la pièce 5. Le clapet 10 présente un pied 10ₐ ancré dans une extension centrale 12ₐ d'une membrane 12 en un matériau élastique. Cette extension traverse une rondelle 13 accolée à la membrane pour pincer le pied du clapet. Cette rondelle est mobile axialement dans une cage 14 (représentée en demi-coupe axiale à la figure 1) étanche et fixée sur la pièce 5 pour contenir un ressort 15 chargeant la rondelle vers une position axiale où le clapet 10 qu'elle supporte est écarté de son siège 5ₐ.

Lors de l'utilisation d'un pulvérisateur équipé du dispositif suivant l'invention, on commence par introduire une dose d'un produit phytosanitaire, liquide ou solide, par un orifice du réservoir du pulvérisateur. Celui-ci peut être un orifice spécialisé, ou celui qui reçoit amoviblement le piston de la pompe qui équipe classiquement un pulvérisateur portable de produits phytosanitaires. On raccorde ensuite le réseau de distribution d'eau au réservoir par l'intermédiaire d'un conduit souple muni d'un raccord rapide femelle, par exemple, en branchant ce dernier sur le raccord rapide mâle 4 du dispositif suivant l'invention. Bien entendu, les positions de ces raccords rapides, femelle et mâle, pourraient être inversées. L'eau du réseau arrivant suivant la flèche F pousse le clapet anti-retour 7 à l'écart de son siège, pénètre dans la chambre 6, passe entre le clapet 10 et son siège 5ₐ sur la pièce 5, et rentre dans le réservoir par les trous radiaux 11, suivant les flèches F₁.

La quantité d'eau reçue par le réservoir croissant, la pression de l'eau et de l'air enfermé au-dessus de la surface libre de l'eau croît. Cette pression est transmise, à travers les trous 11, à la face de la membrane 12 opposée à celle qui reçoit la poussée du ressort 15. Cette poussée est réglée ou tarée pour maintenir le clapet 10 ouvert aussi longtemps que la pression dans le réservoir n'atteint pas une valeur prédéterminée. Suivant l'invention, cette valeur prédéterminée correspond à un volume d'eau prédéterminé, ou volume utile, qui règle le taux de dilution de la quantité du produit phytosanitaire préalablement introduit dans le réservoir, à une valeur appropriée. La pression agissant sur la membrane s'opposant à la poussée du ressort, cette pression croissante finit par surmonter cette poussée et provoque la fermeture du clapet 10 sur son siège, pour une valeur de pression d'air prédéterminée. La loi de Mariotte fixe le volume d'air alors atteint, et donc le volume d'eau contenu dans le réservoir.

Les pulvérisateurs sont couramment équipés d'une soupape de sécurité. Le tarage du clapet 10 sera alors réglé à une valeur de pression (2 bars, par exemple) inférieure à celle qui provoque l'ouverture de la soupape (soit 3 bars environ).

Le remplissage du réservoir avec un volume d'eau fixé étant ainsi assuré, on débranche l'alimentation d'eau et on peut éventuellement accroître la pression d'air dans le réservoir à l'aide de la pompe manuelle qui équipe classiquement le pulvérisateur. Le nombre de coups de piston à fournir est évidemment réduit par la mise en pression initiale établie par l'eau du réseau, ce qui soulage d'autant l'utilisateur. La soupape de sécurité prévient l'utilisateur, par son chuintement, de ce que la pression de consigne est atteinte. Celle-ci peut être réglée à une valeur permettant de vider complètement le réservoir au cours de la pulvérisation ultérieure, sans avoir à actionner de nouveau la pompe manuelle. C'est là un avantage marquant sur le dispositif de la technique antérieure décrit en préambule de la présente description, qui ne permet pas de fixer à des valeurs prédéterminées la pression atteinte en fin de remplissage, ou après un actionnement manuel de la pompe.

En cours de pulvérisation, la pression dans le réservoir chute, ce qui entraîne une décompression du ressort 15 et, à la longue, une remontée du clapet 10 qui s'écarte de son siège. Cependant, le réseau étant débranché, la pression du réservoir qui est alors transmise par les trous 11 et le clapet 10 dans la chambre 6 maintient, en coopération avec le ressort 9, le clapet anti-retour 7 fermé. La bouillie et l'air enfermés dans le réservoir ne peuvent alors s'échapper au dehors par le clapet anti-retour 7.

On remarquera en outre que le clapet taré du dispositif suivant l'invention évite tout risque de mise en surpression du réservoir pendant le remplissage en eau, ce qui supprime tout risque d'explosion du réservoir et permet de respecter les réglementations nationales ou internationales qui limitent la valeur du produit du volume du réservoir par la pression maximale susceptible d'y régner. Le clapet empêche aussi tout débordement de bouillie hors du réservoir, par une soupape de sécurité par exemple. Une cause de pollution de l'environnement est ainsi supprimée.

Le dispositif peut être muni de moyens permettant de faire varier la quantité d'eau admise dans le réservoir. Il suffit pour cela de modifier le tarage du clapet. On atteint ce résultat simplement à l'aide d'une butée vissante 14' (représentée en demi-coupe axiale à la figure 1) montée à la place du fond de la cage 14 pour faire varier la compression du ressort 15. La butée est alors graduée en volume d'eau admis.

On a représenté schématiquement aux figures 2 à 4 diverses variantes du clapet taré du dispositif de la présente invention, montées sur des corps 1₁, 1₂, 1₃ respectivement, eux-mêmes fixés sur le col 2ₐ du réservoir 2 comme le corps 1 du dispositif de la figure 1. On retrouve sur les figures 2 à 4 un clapet anti-retour 7₁, légèrement différent mais classique, de celui de la figure 1, ainsi que les flèches F et F₁ de cette figure.

A la figure 2, le clapet taré prend la forme d'un capuchon cylindrique 16 qui coulisse sur la paroi d'une chambre 6₁ elle-même cylindrique, formée en aval du clapet anti-retour 7₁, dans la base 4₁ du corps 1₁. Le capuchon 16 ferme cette chambre. Des joints d'étanchéité équipent classiquement les interfaces du capuchon et de la base 4₁. Un ressort 15₁ tient normalement le capuchon dans une position qui fait coïncider des trous 18, 19 percés respectivement dans la paroi de la chambre 6₁ et dans le capuchon 16, de manière que ceux-ci établissent une communication de fluide entre la chambre 6₁ et l'intérieur du réservoir 2. Si la pression exercée par l'air sur la tête 16ₐ du capuchon 16 dépasse une valeur prédéterminée de consigne, cette pression repousse le capuchon vers le ressort 15₁ et la communication de fluide 18, 19 se trouve coupée.

A la figure 3, le clapet taré prend la forme d'un piston creux 20 coulissant à l'intérieur d'une chambre 21 formée dans la base 4₂ du corps 1₂ du dispositif, en aval du clapet anti-retour 7₁. Un embout 22 traversé de trous 23₁, 23₂ est fixé sur l'extrémité ouverte de cette chambre. Un ressort 15₂ charge le piston contre l'embout 22. Le piston 20 comprend deux portées 20ₐ, 20_{b} écartées axialement l'une de l'autre et munies classiquement de joints d'étanchéité. Entre ces deux portées, le piston est percé de trous 20_{c}. La paroi de la chambre 21 est percée d'un trou 21ₐ. Quand la pression d'air dans le réservoir est inférieure à une valeur prédéterminée, les trous 20_{c}, 21ₐ établissent une communication de fluide entre l'aval du clapet anti-retour 7₁ et le réservoir. Quand la pression d'air passe au-dessus de cette valeur, le piston 20 se rapproche du clapet 7₁ et la portée 20_{b} ferme la communication de fluide 20_{c}, 21ₐ.

A la figure 4, le clapet taré prend aussi la forme d'un piston 24 coulissant à l'intérieur d'une chambre 25 rapportée dans la base 4₃ du corps 1₃ du dispositif, en aval du clapet 7₁. Un embout 26 ferme l'extrémité ouverte de la chambre 25. Le piston 24 est plein et comprend deux portées 24ₐ, 24_{b} à joints d'étanchéité, écartées axialement l'une de l'autre. Un passage 27 établit une communication de fluide entre l'aval du clapet anti-retour 7₁ et une partie de la chambre 25 située entre les deux portées. Un ressort 15₃ charge le piston 24 contre l'embout 26. Dans cette position, la portée 24_{b} dégage un passage 28 dans la paroi de la chambre 25. De l'eau entrant selon la flèche F dans le corps 1₃ peut alors traverser les passages 27 et 28 pour entrer dans le réservoir 2. Quand la pression d'air qui agit sur la portée 24ₐ du piston 24 dépasse une valeur prédéterminée de consigne, le ressort 15₃ s'écrase et la portée 24_{b} vient obturer la chambre 25 en coupant la communication entre les passages 27 et 28.

Tous les modes de réalisation décrits de l'invention peuvent être fabriqués de manière à former un tout qui peut être monté amoviblement sur le réservoir du pulvérisateur ou, au contraire, faire partie intégrante de ce réservoir.

Il apparaît maintenant que, tant dans le mode de réalisation de la figure 1 que dans les variantes des figures 2 à 4, le dispositif suivant l'invention permet bien d'atteindre les buts fixés, à savoir assurer un remplissage du réservoir avec une quantité d'eau fixée à l'avance, autorisant un réglage précis de la concentration d'un produit phytosanitaire dans cette quantité d'eau, tout en assurant une mise en pression automatique du réservoir et en empêchant en outre l'apparition d'une surpression dans le réservoir pendant le remplissage et donc les conséquences dommageables éventuelles d'une telle surpression, notamment détérioration du réservoir et débordement de la bouillie hors du réservoir.

## Revendications

1. Dispositif de remplissage du réservoir (2) d'un pulvérisateur de produits phytosanitaires en solution aqueuse, comprenant des moyens de raccordement (4) à une source d'eau sous pression et un clapet anti-retour (7; 7₁) placé dans ces moyens de raccordement (4) et monté passant de la source vers le réservoir (2), caractérisé en ce qu'il comprend un moyen de clapet taré (10; 16; 20; 24) monté entre le clapet anti-retour (7; 7₁) et le réservoir (2) dans le passage de l'eau entrant dans le réservoir (2), ce clapet (10; 16; 20; 24) étant sensible à la pression dans le réservoir (2) pour couper l'alimentation en eau du réservoir (2), quand cette pression atteint une valeur prédéterminée.

2. Dispositif conforme à la revendication 1, caractérisé en ce que le moyen de clapet taré comprend un clapet (10), monté sur une membrane (12), une des faces de la membrane étant en communication avec l'intérieur du réservoir (2) alors que l'autre face est isolée de ce réservoir par une cage étanche (14) contenant un ressort (15) chargeant l'autre face de la membrane (12) de manière à maintenir le clapet (10) écarté de son siège lorsque la pression d'air dans le réservoir (2) est inférieure à ladite valeur prédéterminée.

3. Dispositif conforme à la revendication 2, caractérisé en ce que ledit ressort (15) s'appuie sur une rondelle (13) accolée à la membrane (12), le clapet taré (10) présentant un pied (10ₐ) ancré dans une extension centrale (12ₐ) de la membrane (12) qui traverse la rondelle (13).

4. Dispositif conforme à la revendication 1, caractérisé en ce que le moyen de clapet taré prend la forme d'un capuchon cylindrique (16) coulissant sur la paroi d'une chambre (6₁) du dispositif formé en aval du clapet anti-retour (7₁) et fermée par le capuchon, le capuchon (16) étant chargé élastiquement par un ressort (15₁) dans une position établissant une communication de fluide (18, 19) entre ladite chambre (6₁) et l'intérieur du réservoir (2) quand la pression dans celui-ci est inférieure à ladite valeur prédéterminée, ladite communication étant obturée quand la pression est supérieure à ladite valeur.

5. Dispositif conforme à la revendication 1, caractérisé en ce que le moyen de clapet taré prend la forme d'un piston coulissant (20; 24) à l'intérieur d'une chambre (21; 25) disposée en aval du clapet anti-retour (7₁), le piston (20; 24) définissant un passage pour l'eau entre le clapet anti-retour (7₁) et le réservoir (2), le piston (20; 24) étant chargé par un ressort (15₂; 15₃) dans une position où l'eau s'écoule de ce passage dans le réservoir (2) à travers des trous (20_{c}, 21ₐ; 27, 28) percés dans le piston (20; 24) et/ou dans la paroi de la chambre, ce piston (20; 24) s'écartant de cette position quand la pression dans le réservoir (2) dépasse ladite valeur prédéterminée pour couper la communication de fluide établie par ces trous (20_{c}, 21ₐ; 27, 28).

6. Dispositif conforme à la revendication 5, caractérisé en ce que le piston (20) est creux et constitue une partie de la communication de fluide établie entre le clapet anti-retour (7₁) et l'intérieur du réservoir (2).

7. Dispositif conforme à la revendication 5, caractérisé en ce que le piston (24) est plein et présente deux portées (24ₐ; 24_{b}) écartées axialement l'une de l'autre, l'espace situé entre les portées étant mis en communication de fluide avec l'aval du clapet anti-retour (7₁), l'une (24_{b}) des portées coupant toute communication entre cet espace et l'intérieur du réservoir (2) quand la pression régnant dans celui-ci dépasse ladite valeur prédéterminée.

8. Dispositif conforme à l'une quelconque des revendications 1 à 7, caractérisé en ce que le moyen de clapet taré est muni de moyens de réglage (14') du tarage.

9. Dispositif conforme à l'une quelconque des revendications précédentes, caractérisé en ce qu'il forme un tout conçu pour être monté amoviblement sur le réservoir d'un pulvérisateur.

10. Dispositif conforme à la revendication 9, caractérisé en ce qu'il est muni de moyens de montage sur un orifice du réservoir destiné à l'introduction du produit phytosanitaire.

11. Dispositif conforme à l'une quelconque des revendications 1 à 9, caractérisé en ce qu'il est intégré à un pulvérisateur.

12. Dispositif conforme à la revendication 11, caractérisé en ce que le moyen de clapet taré (10; 16; 20; 24) est monté dans la base (4ᵢ) d'un corps (1; 1ᵢ) solidaire du réservoir (2).

## Claims

1. A device for filling a reservoir (2) of a spray for plant-protection products in aqueous solution, comprising means (4) for connecting the reservoir to a source of water under pressure and a nonreturn valve (7 ;7₁) placed in these connecting means (4) and mounted to allow passage from the source toward the reservoir (2), characterized in that it comprises a calibrated valve means (10; 16; 20; 24) mounted between the nonreturn valve (7 ; 7₁) and the reservoir (2) in the passage of the water entering the reservoir (2), this valve (10; 16; 20; 24) being sensitive to the pressure in the reservoir (2) so as to cut off the water supply to the reservoir (2) when this pressure reaches a predetermined value.

2. The device as claimed in claim 1, characterized in that the calibrated valve means comprises a valve (10) mounted on a membrane (12), one of the faces of the membrane being in communication with the inside of the reservoir (2) while the other face is isolated from this reservoir by a leakproof cage (14) containing a spring (15) urging the other face of the membrane (12) so as to hold the valve (10) away from its seat when the air pressure in the reservoir (2) is below said predetermined value.

3. The device as claimed in claim 2, characterized in that said spring (15) presses against a washer (13) closely attached to the membrane (12), the calibrated valve (10) having a stem (10a) anchored in a central extension (12a) of the membrane (12) which passes through the washer.

4. The device as claimed in claim 1, characterized in that the calibrated valve means assumes the form of a cylindrical cap (16) sliding on the wall of a chamber (6₁) of the device formed downstream of the nonreturn valve (7₁) and closed by the cap, the cap (16) being urged elastically by a spring (15₁) into a position which establishes a fluid communication (18, 19) between said chamber (6,) and the inside of the reservoir (2) when the pressure therein is below said predetermined value, said communication being closed off when the pressure is above said value.

5. The device as claimed in claim 1, characterized in that the calibrated valve means assumes the form of a sliding piston (20; 24) inside a chamber (21; 25) arranged downstream of the nonreturn valve (7₁), the piston (20; 24) defining a passage for the water between the nonreturn valve (7₁) and the reservoir (2), the piston (20; 24) being loaded by a spring (15₂; 15₃) into a position in which the water flows from this passage into the reservoir (2) through holes (20c, 21a; 27, 28) pierced in the piston (20; 24) and/or in the wall of the chamber, this piston (20; 24) moving away from this position when the pressure in the reservoir (2) exceeds said predetermined value in order to cut off the fluid communication established by these holes (20c, 21a; 27, 28).

6. Device as claimed in claim 5, characterized in that the piston (20) is hollow and constitutes part of the fluid communication established between the nonreturn valve (7₁) and the inside of the reservoir (2).

7. Device as claimed in claim 5, characterized in that the piston (24) is solid and has two lands (24a; 24b) separated axially from one another, the space lying between the lands being placed in fluid communication with the downstream of the nonreturn valve (7₁), one (24b) of the lands cutting off any communication between this space and the inside of the reservoir (2) when the pressure prevailing therein exceeds said predetermined value.

8. Device as claimed in anyone of claims 1 to 7, characterized in that the calibrated valve means is fitted with means (14') for adjusting the calibration.

9. Device as claimed in anyone of the preceding claims, characterized in that it forms a whole designed to be mounted removably on the reservoir of a spray.

10. Device as claimed in claim 9, characterized in that it is equipped with means for mounting on an orifice of the reservoir intended for the introduction of the plant-protection product.

11. Device as claimed in anyone of claims 1 to 9, characterized in that it is incorporated into a spray.

12. Device as claimed in claim 11, characterized in that the calibrated valve means (10; 16; 20; 24) is mounted in the base (4₁) of a body (1; 1₁) integral with the reservoir (2).

## Patentansprüche

1. Vorrichtung zum Befüllen eines Vorratsbehälters (2) einer Versprühvorrichtung für phytosanitäre Produkte in wäßriger Lösung mit Mitteln zum Verbinden (4) mit einer Druckwasserquelle und einem Rückschlagventil (7; 7₁), das in diesen Mitteln zum Verbinden (4) angeordnet und von der Quelle zu dem Vorratsbehälter (2) durchgängig eingebaut ist, dadurch gekennzeichnet, daß sie ein eingestelltes Ventilmittel (10; 16; 20; 24) aufweist, das zwischen dem Rückschlagventil (7; 7₁) und dem Vorratsbehälter (2) in dem Durchgang des in den Vorratsbehälter (2) eintretenden Wassers eingebaut ist, wobei dieses Ventil (10; 16; 20; 24) empfindlich für den Druck im Vorratsbehälter (2) ist, um die Wasserversorgung des Vorratsbehälters (2) zu unterbrechen, wenn dieser Druck einen vorbestimmten Wert erreicht.

2. Vorrichtung gemäß Anspruch 1, dadurch gekennzeichnet, daß das eingestellte Ventilmittel ein Ventil (10) aufweist, das auf einer Membran (12) angebracht ist, wobei eine der Seiten der Membran in Verbindung mit dem Inneren des Vorratsbehälters (2) steht, während die andere Seite von diesem Vorratsbehälter durch einen dichten Käfig (14) getrennt ist, der eine Feder (15) enthält, die die andere Seite der Membran (12) so belastet, daß das Ventil (10) entfernt von seinem Sitz gehalten wird, wenn der Luftdruck im Vorratsbehälter (2) geringer als der vorbestimmte Druck ist.

3. Vorrichtung gemäß Anspruch 2, dadurch gekennzeichnet, daß die Feder (15) auf einer an die Membran (12) angefügten Scheibe (13) abgestützt ist, das eingestellte Ventil (10) einen Fuß (10a) aufweist, der in einer zentralen Verlängerung (12ₐ) der Membran (12) verankert ist, welche die Scheibe (13) durchsetzt.

4. Vorrichtung gemäß Anspruch 1, dadurch gekennzeichnet, daß das eingestellte Ventilmittel die Form einer zylindrischen Kappe (16) hat, die auf der Wand einer Kammer (6₁) der Vorrichtung verschiebbar ist, die stromabwärts des Ruckschlagventils (7₁) angeordnet und durch die Kappe verschlossen ist, wobei die Kappe (16) elastisch von einer Feder (15₁) in einer Position belastet ist, die eine Flüssigkeitsverbindung zwischen der Kammer (6₁) und dem Inneren des Vorratsbehälters (2) herstellt, wenn der Druck in diesem geringer als der vorbestimmte Wert ist, wobei die Verbindung abgesperrt ist, wenn der Druck größer als der Wert ist.

5. Vorrichtung gemäß Anspruch 1, dadurch gekennzeichnet, daß das eingestellte Ventilmittel die Form eines im Inneren einer Kammer (21; 25) verschiebbaren Kolbens (20; 24) hat, der stromabwärts des Rückschlagventils (7₁) angeordnet ist, wobei der Kolben (20; 24) einen Durchgang für Wasser zwischen dem Rückschlagventil (7₁) und dem Vorratsbehälter (2) begrenzt, der Kolben (20; 24) von einer Feder (15₂; 15₃) in eine Position belastet ist, in der das Wasser von diesem Durchgang in den Vorratsbehälter (2) durch Löcher (20_{c}, 21ₐ; 27, 28) abläuft, die in den Kolben (20; 24) und/oder in die Wand der Kammer gebohrt sind, wobei dieser Kolben (20; 24) sich von dieser Position entfernt, wenn der Druck in dem Vorratsbehälter (2) den vorbestimmten Wert überschreitet, um die zwischen diesen Löchern (20_{c}, 21ₐ; 27, 28) hergestellte Verbindung für Flüssigkeit zu unterbrechen.

6. Verfahren gemäß Anspruch 5, dadurch gekennzeichnet, daß der Kolben (20) hohl ist und einen Teil der zwischen dem Rückschlagventil (7₁) und dem Inneren des Vorratsbehälters (2) hergestellten Flüssigkeitsverbindung bildet.

7. Vorrichtung gemäß Anspruch 5, dadurch gekennzeichnet, daß der Kolben (24) massiv ist und zwei Lagerflächen (24ₐ; 24_{b}) hat, die axial voneinander beabstandet sind, wobei der zwischen den beiden Lagerflächen angeordnete Raum in Flüssigkeitsverbindung mit dem Unterstrom des Rückschlagventils (7₁) steht, wobei die eine (24_{b}) der Lagerflächen jegliche Verbindung zwischen diesem Raum und dem Inneren des Vorratsbehälters (2) unterbricht, wenn der darin herrschende Druck den vorbestimmten Druck überschreitet.

8. Vorrichtung gemäß irgendeinem der Ansprüche 1 bis 7, dadurch gekennzeichnet, daß das eingestellte Ventilmittel mit Einstellmitteln (14') zum Regulieren versehen ist.

9. Vorrichtung gemäß irgendeinem der vorstehenden Ansprüche, dadurch gekennzeichnet, daß sie eine Gesamtheit bildet, die dafür bestimmt ist, entfernbar auf dem Vorratsbehälter einer Versprühvorrichtung angebracht zu werden.

10. Vorrichtung gemäß Anspruch 9, dadurch gekennzeichnet, daß sie mit Mitteln zum Anbringen auf der Mündung eines Vorratsbehälters versehen ist, der für das Einführen des phytosanitären Produktes bestimmt ist.

11. Vorrichtung gemäß irgendeinem der Ansprüche 1 bis 9, dadurch gekennzeichnet, daß sie in eine Versprühvorrichtung integriert ist.

12. Vorrichtung gemäß Anspruch 11, dadurch gekennzeichnet, daß das eingestellte Ventilmittel (10; 16; 20; 24) in der Basis (4;) eines fest mit dem Vorratsbehälter (2) verbundenen Körpers (1; 1ᵢ) angebracht ist.
